# EUROPÄISCHE PATENTSCHRIFT

(11) **EP 0 606 265 B1**
(45) Veröffentlichungstag und Bekanntmachung des Hinweises auf die Patenterteilung: **19.07.1995**
(21) Anmeldenummer: 92919461.1
(22) Anmeldetag: 11.09.1992
(51) Int. Cl.: H01H 33/66

(54) **MEHRPOLIGER VAKUUMSCHALTER MIT EINER POLANTRIEBSEINHEIT FÜR JEDE VAKUUMSCHALTRÖHRE**
MULTI-POLE VACUUM SWITCH WITH A POLE OPERATING UNIT FOR EACH VACUUM SWITCHING TUBE
INTERRUPTEUR A VIDE MULTIPOLAIRE AVEC UNE UNITE D'ENTRAINEMENT POLAIRE POUR CHAQUE TUBE COMMUTATEUR A VIDE

(30) Priorität: 30.09.1991 DE 4133092
(43) Veröffentlichungstag der Anmeldung: 20.07.1994
(73) Patentinhaber: SIEMENS AKTIENGESELLSCHAFT, 80333 München (DE)
(72) Erfinder: BINDER, Manfred, D-10369 BERLIN (DE); GRUNER, Werner, D-12157 Berlin (DE); SCHMIDT, Detlev, D-12055 Berlin (DE); SEEBOLD, Ralf, D-15749 Ragow (DE); STEINEMER, Norbert, D-13589 Berlin (DE)
(86) Internationale Anmeldenummer: DE9200785
(87) Internationale Veröffentlichungsnummer: WO9307635

(56) Entgegenhaltungen:
- EP-A- 0 172 986
- EP-A- 0 387 635
- EP-A- 0 397 294
- DE-A- 3 300 979
- DE-A- 3 414 016

## Beschreibung

Die Erfindung betrifft einen mehrpoligen Vakuumschalter mit einer einen geradlinig bewegbaren Antriebsstößel aufweisenden Vakuumschaltröhre je Pol und einer jeder Vakuumschaltröhre zugeordneten Polantriebseinheit, die eine Hebelanordnung zur Umlenkung der von einer für alle Pole gemeinsamen Antriebsvorrichtung bereitgestellten Antriebskraft auf den Antriebsstößel und eine etwa parallel zur Bewegungsrichtung des Antriebsstößels angeordnete Kontaktkraftfeder sowie ein die Hebelanordnung und die Kontaktkraftfeder abstützendes Gehäuse aufweist.

Ein Vakuumschalter dieser Art ist durch die DE-A-34 14 016 bekannt geworden. Zu den Eigenschaften des dort beschriebenen Vakummschalters gehört es, daß die Antriebsvorrichtung bei eingeschalteten Vakuumschaltröhren durch die Kontaktkräfte aller Pole belastet ist. Diese Kräfte werden in bekannter Weise von der Hebelanordnung über eine isolierende Koppelstange auf die Antriebsvorrichtung übertragen und müssen dort abgestützt werden. Der Erfindung liegt die Aufgabe zugrunde, die Beanspruchung der Antriebsvorrichtung durch die Rückwirkung der Kontaktkräfte zu vermindern. Gleichzeitig soll beim Ein- und Ausschalten durch eine einseitige feste Abstützung eine Verschiebung der Kontaktkraftfedern insgesamt vermieden werden, wie dies an sich bekannt ist (vgl. DE-A-33 00 979).

Diese Aufgabe wird gemäß der Erfindung dadurch gelöst, daß die Hebelanordnung zwei Kniehebel umfaßt, von denen der eine gelenkig mit dem Antriebsstößel der Vakuumschaltröhre und der andere gelenkig mit einem Stützhebel verbunden ist, der an seinem einen Ende an dem Gehäuse schwenbar gelagert ist, an seinem anderen Ende mit der Kontaktkraftfeder verbunden ist und in seiner Ruhelage eine etwa rechtwinklig zur Bewegungsrichtung des Antriebsstößels verlaufende Stellung einnimmt, während sich die Kniehebel der EIN-Stellung des Vakuumschalters nahe ihrer Strecklage befinden.

Durch die angegebene Anordnung der Kniehebel wird erreicht, daß der größte Teil der Rückwirkung der Kontaktkraftfedern in jedem Pol in der Hebelanordnung selbst und insbesondere in dem die Hebelanordnung aufnehmenden Gehäuse abgestützt wird. Die Antriebsvorrichtung des Vakuumschalters und die zur Übertragung der Antriebskraft auf die Polantriebseinheit dienenden Teile sind damit weitgehend mechanisch entlastet. Diese Entlastung tritt unabhängig davon ein, ob sich die Kniehebel in der Vor- oder der Überstrecklage befinden. Die Kontaktkraftfeder wird bei den Schaltvorgängen nicht insgesamt mitbewegt, sondern kann an einem Ende ortsfest abgestützt sein, da nur am gegenüberliegenden Ende eine Verbindung mit dem zu der Hebelanordnung gehörenden Stützhebel, benötigt wird.

Nach einer Weiterbildung der Erfindung kann der mit dem Stützhebel verbundene Kniehebel über das Kniegelenk hinaus verlängert sein und der hierdurch gebildete überstehende Hebelteil kann als Kupplungsstelle mit einer die Antriebsvorrichtung mit der Polantriebseinheit verbindenden isolierenden Koppelstange ausgebildet sein. Hierdurch wird einerseits die Verbindung der Koppelstange mit der Polantriebseinheit erleichtert, weil der Kniegelenkbolzen außer der Verbindung der Kniehebel keine weitere Funktion zu übernehmen hat. Andererseits besteht durch geeignete Wahl der Länge des überstehenden Hebelteiles die Möglichkeit, das Übersetzungsverhältnis der Hebelanordnung zu beeinflussen.

Der überstehende Hebelteil kann wenigstens zwei mit unterschiedlichem Abstand zu dem mit dem Stützhebel verbundenen Ende des einen Kniehebels angeordnete Durchtrittsöffnungen zum wahlweisen Einsetzen eines Kupplungsbolzens besitzen, durch den die Antriebsvorrichtung mit der Polantriebseinheit verbunden ist. Auf diese Weise kann das Übersetzungverhältnis der Hebelanordnung bei unveränderter Bewegung der Antriebsvorrichtung leicht verändert werden, wenn beispielsweise bei ansonsten unveränderter Gesamtanordnung eine Vakuumschaltröhre mit größerem oder kleinerem Schalthub benutzt werden soll.

Die gelenkige Verbindung des einen Kniehebels mit dem Stützhebel kann einstellbar ausgebildet sein; hierzu können in dem Stützhebel ein Langloch zur Führung eines Gelenkbolzens, eine von dem Gelenkbolzen durchsetzte Augenschraube und die Stellung der Augenschraube gegenüber dem Stützhebel bestimmende Muttern vorgesehen sein. Diese Anordnung hat den Vorteil einer guten Zugänglichkeit der zur Einstellung der gelenkigen Verbindung vorgesehenen Teile, weil der Stützhebel, wie bereits erläutert, in seiner Ruhestellung eine etwa rechtwinklig zur Bewegungsrichtung des Antriebsstößels verlaufende Stellung einnimmt. Die zur Einstellung benötigten Teile sind daher etwa in der axialen Verlängerung der Vakuumschaltröhre an der Unterseite der Polantriebseinheit zugänglich.

Eine günstige Anordnung der Kontaktkraftfeder in der Polantriebseinheit ist dadurch zu erreichen, daß in dem Gehäuse als Widerlager des Stützhebels in seiner Ruhestellung und zugleich als Widerlager für das eine Ende der als Schraubendruckfeder ausgebildeten Kontaktkraftfeder ein Querstück angeordnet ist, daß mit einer Durchtrittsöffnung für eine das gegenüberliegende Ende der Kontaktkraftfeder mit dem Stützhebel verbindende Zugstange versehen ist.

Die Erfindung wird im folgenden anhand des in den Figuren dargestellten Ausführungsbeispieles näher erläutert.

Die Figur 1 zeigt einen Pol eines mehrpoligen Vakuumschalters mit einer Polantriebseinheit in einer Seitenansicht.

Die Figuren 2 und 3 zeigen in einer gegenüber der Figur 1 vergrößerten Darstellung eine Polantriebseinheit mit angrenzenden Teilen.

In den Figuren 4 und 5 ist ein Gehäuse einer Polantriebseinheit als Einzelteil in zwei Ansichten dargestellt.

Der in der Figur 1 gezeigte Vakuum-Leistungsschalter 1 umfaßt als wesentliche Baugruppen ein kastenförmiges Gehäuse 2 mit einer darin befindlichen, gestrichelt angedeuteten Antriebsvorrichtung 3, Schaltpole 4 mit je einer Polantriebseinheit 5 und Stützisolatoren 6 zur isolierten Verbindung der Schaltpole 4 mit dem Gehäuse 2. Wegen der Darstellung des Leistungsschalters 1 in einer Seitenansicht ist nur einer der Schaltpole 4 in der Figur 1 sichtbar.

Jeder Schaltpol 4 enthält eine Vakuumschaltröhre 10, die sich mit vertikaler Längsachse zwischen einem Polkopf 11 und der Polantriebseinheit 5 des betreffenden Schaltpoles 4 erstreckt. Einzelheiten der Vakuumschaltröhre 10 sind nicht dargestellt, da eine beliebige geeignete Schaltröhre verwendbar ist. In bekannter Weise können die nicht gezeigten Schaltstücke der Vakuumschaltröhre 10 durch eine geradlinige Bewegung eines unteren Anschlußbolzens 12, der in die Polantriebseinheit 5 hineinragt, geschlossen und geöffnet werden. Dabei steht das feststehende Schaltstück der Vakuumschaltröhre 10 über den zugehörigen Anschlußbolzen und eine Klemmvorrichtung mit einer oberen Anschlußschiene 13 in Verbindung, während das bewegbare Schaltstück gleichfalls über eine Klemmvorrichtung und ein biegsames Stromband 14 mit einer unteren Anschlußschiene 15 verbunden sind.

Im folgenden wird der Aufbau der Polantriebseinheit 5 näher beschrieben. Die Polantriebseinheit 5 besitzt ein im Querschnitt U-förmiges Gehäuse 16, daß als Einzelteil in der Figur 4 in einer der Figur 1 entsprechenden Seitenansicht und in der Figur 5 in der Draufsicht gezeigt ist. In parallelen Schenkeln 17 des Gehäuses 16 sind Langlöcher 18 angeordnet, die zur Führung eines Gelenkbolzens 20 dienen, der den bewegbaren Anschlußbolzen 12 der Vakuumschaltröhre 10 mit einem oberen Kniehebel 21 (Figur 1) verbindet. Ein unterer Kniehebel 22 ist durch einen Kniegelenkbolzen 23 mit dem oberen Kniehebel 21 verbunden und an seinem anderen Ende gleichfalls gelenkig durch einen Verbindungsbolzen 24 mit einem Stützhebel 25 verbunden. Als Schwenklager des Stützhebels 25 dient ein Lagerstift 26, der sich durch Öffnungen 27 in den gegenüberliegenden Schenkeln 17 des Gehäuses 16 erstreckt. An seinem den Lagerstift 26 gegenüberliegenden Ende ist der Stützhebel 25 durch einen weiteren Gelenkbolzen 28 mit einer Zugstange 30 verbunden, die am gegenüberliegenden Ende ein Widerlager 31 zur Abstützung einer als Schraubendruckfeder ausgebildeten Kontaktkraftfeder 32 trägt. Die Zugstange 30 erstreckt sich durch eine Öffnung in einem Querstück 33, das mit Zapfen 34 versehen ist, die in rechteckige Öffnungen 35 der Schenkel 17 des Gehäuses 16 (Figur 4) eingreifen. Der untere Kniehebel 22 besitzt einen über den Kniegelenkbolzen 23 hinausragenden überstehenden Hebelteil 36, der mit zwei Durchtrittsöffnungen 37 zum wahlweisen Einsetzen eines Kupplungsbolzens 38 versehen ist. In der Figur 1 ist eine isolierende Koppelstange 39 gezeigt, welche die angedeutete Antriebsvorrichtung 3 mit dem Hebelteil 36 verbindet.

Die Wirkungsweise der Polantriebseinheit 5 geht näher aus den Figuren 2 und 3 hervor, in denen in einer der Figur 1 entsprechenden Darstellung nur die Polantriebseinheit 5 mit den angrenzenden Teilen gezeigt ist. Im Ruhezustand gemäß der Figur 2, welcher der Ausschaltstellung der Vakuumschaltröhre 10 entspricht, liegt der Stützhebel 25 an seinem den Lagerstift 26 gegenüberliegenden Ende an dem Querstück 33 mit einer durch die Kontaktkraftfeder 32 gegebenen Vorspannung an. Die Kniehebel 21 und 22 befinden sich in einer ausgeknickten Stellung. Der zwischen den Kniehebeln 21 und 22 bestehende Winkel hängt von einer Einstellvorrichtung ab, die zwischen dem unteren Kniehebel 22 und dem Stützhebel 25 angeordnet ist. Wie näher der Figur 2 zu entnehmen ist, umfaßt die Einstellvorrichtung eine Augenschraube 40, deren Gewindeschaft ein Mittelteil 41 des im Querschnitt U-förmigen Stützhebels 25 durchsetzt. Muttern 42 beidseitig des Mittelteiles 41 gestatten es, die Lage des Augenteiles 43 der Augenschraube 40 relativ zu dem Mittelteil 41 einzustellen. Der Verbindungsbolzen 24 durchsetzt das untere Ende des unteren Kniehebels 22 und Langlöcher 44 in den Schenkeln des Stützhebels 25. Mittels der Einstellvorrichtung läßt sich der maximale Hub festlegen, der ausgehend von der Stellung der Kniehebel 21 und 22 in der Figur 2 bis zu deren Stellung gemäß der Figur 3 zurückgelegt werden kann.

Wird die Antriebsvorrichtung 3 (Figur 1) zum Einschalten freigegeben, so wird die Antriebskraft über die isolierende Koppelstange 39 auf den Hebelteil 36 übertragen. Je nachdem, mit welchem der Durchtrittsöffnungen 37 der Kupplungsbolzen 38 für die Koppelstange 39 eingesetzt ist, ergibt sich bei gleichem Drehwinkel der Schalterwelle ein größeres oder kleineres Übersetzungsverhältnis. Bei der Überführung der Kniehebel 21 und 22 in Richtung der Strecklage gleitet der Gelenkbolzen 20 in den Langlöchern 18 unter gleichzeitiger Verschiebung des Anschlußbolzens 12 und des damit verbundenen, im Inneren der Vakuumschaltröhre 10 befindlichen bewegbaren Schaltstückes. Sind die Schaltstücke geschlossen, so wird der Stützhebel 25 entgegen dem Uhrzeigersinn geschwenkt und dabei von dem Querstück 33 abgehoben. Hierdurch wird durch Spannung der Kontaktkraftfeder 32 mittels der Zugstange 30 die Kontaktkraft zwischen den Schaltstücken aufgebracht. In der Einschaltstellung gemäß der Figur 3 befinden sich die Kniehebel 21 und 22 kurz vor ihrer Strecklage. Die isolierende Koppelstange 39 und die mit ihr verbundene Antriebsvorrichtung 3 sind daher von der Kontaktkraft weitgehend entlastet. Es ist zweckmäßig, die Annäherung der Kniehebel 21 und 22 an die Strecklage nur soweit vorzusehen, daß die verbleibende, auf die Koppelstange 39 wirkende Kraft sicher ausreicht, nach Freigabe der Antriebsvorrichtung 3 zum Ausschalten den Ausschaltvorgang unverzüglich einzuleiten.

Wie die Figuren zeigen, ist die aus der Augenschraube 40 und den Muttern 42 bestehende Einstellvorrichtung an der Unterseite der Polantriebseinheit 5 leicht zugänglich. Daher bereitet es keine Schwierigkeiten, an dem fertig montierten Leistungsschalter 1 eine Justierung der Kniehebelanordnung vorzunehmen. Die Kontaktkraftfeder 32 ist an dem Querstück 33 einseitig abgestützt, so daß beim Schalten ihre Masse nicht insgesamt mitbewegt wird. Dies vermeidet die Neigung zu Eigenschwingungen und vermindert die aufzubringende Antriebskraft gegenüber bekannten Anordnungen, bei denen die Kontaktkraftfeder im Zuge der Kraftübertragung angeordnet ist.

## Patentansprüche

1. Mehrpoliger Vakuumschalter (1) mit einer einen geradlinig bewegbaren Antriebsstößel (12) aufweisenden Vakuumschaltröhre (10) je Pol und einer jeder Vakuumschaltröhre (10) zugeordneten Polantriebseinheit (5) , die eine Hebelanordnung zur Umlenkung der von einer für alle Pole gemeinsamen Antriebsvorrichtung (3) bereitgestellten Antriebskraft auf den Antriebsstößel (12) und eine etwa parallel zur Bewegungsrichtung des Antriebsstößels (12) angeordnete Kontaktkraftfeder (32) sowie ein die Hebelanordnung und die Kontaktkraftfeder (32) abstützendes Gehäuse (16) aufweist, **dadurch gekennzeichnet,** daß die Hebelanordnung zwei Kniehebel (21, 22) umfaßt, von denen der eine (21) gelenkig mit dem Antriebsstößel (12) der Vakuumschaltröhre (10) und der andere (22) gelenkig mit einem Stützhebel (25) verbunden ist, der an seinem einen Ende an dem Gehäuse (16) schwenkbar gelagert ist, an seinem anderen Ende mit der Kontaktkraftfeder (32) verbunden ist und in seiner Ruhelage eine etwa rechtwinklig zur Bewegungsrichtung des Antriebsstößels (12) verlaufende Stellung einnimmt, während sich die Kniehebel (21, 22) in der EIN-Stellung des Vakuumschalters (1) nahe ihrer Strecklage befinden.

2. Vakuumschalter nach Anspruch 1,
**dadurch gekennzeichnet,** daß der mit dem Stützhebel (25) verbundene Kniehebel (22) über einen die Kniehebel (21, 22) verbindenden Kniegelenkbolzen (23) hinaus verlängert ist und daß der hierdurch gebildete überstehende Hebelteil (36) als Kupplungsstelle mit einer die Antriebsvorrichtung (3) mit der Polantriebseinheit (5) verbindenden isolierenden Koppelstange (39) ausgebildet ist.

3. Vakuumschalter nach Anspruch 2,
**dadurch gekennzeichnet,** daß der überstehende Hebelteil (36) wenigstens zwei mit unterschiedlichem Abstand zu dem mit dem Stützhebel (25) verbundenen Ende des einen Kniehebels (22) angeordnete Durchtrittsöffnungen (37) zum wahlweisen Einsetzen eines Kupplungsbolzens (38) besitzt, durch den die Antriebsvorrichtung (3) mit der Polantriebseinheit (5) verbunden ist.

4. Vakuumschalter nach einem der vorangehenden Ansprüche,
**dadurch gekennzeichnet,** daß die gelenkige Verbindung des einen Kniehebels (22) mit dem Stützhebel (25) einstellbar ausgebildet ist und hierzu in dem Stützhebel (25) ein Langloch (44) zur Führung eines Verbindungsbolzens (24), eine von dem Verbindungsbolzen (24) durchsetzte Augenschraube (40) und die Stellung der Augenschraube (40) gegenüber dem Stützhebel (25) bestimmende Muttern (42) vorgesehen sind.

5. Vakuumschalter nach einem der vorangehenden Ansprüche,
**dadurch gekennzeichnet,** daß in dem Gehäuse (16) der Polantriebseinheit (5) als Widerlager des Stützhebels (25) in seiner Ruhestellung und zugleich als Widerlager für das eine Ende der als Schraubendruckfeder ausgebildeten Kontaktkraftfeder (32) ein Querstück (33) angeordnet ist, das mit einer Durchtrittsöffnung für eine das gegenüberliegende Ende der Kontaktkraftfeder (33) mit dem Stützhebel (25) verbindende Zugstange (30) versehen ist.

## Claims

1. Multi-pole vacuum switch (1) having one vacuum switching tube (10) per pole, which vacuum switching tube (10) has a linearly movable driving plunger (12), and having a pole drive unit (5) which is associated with each vacuum switching tube (10) and has a lever arrangement for the diversion of the driving force, provided by a drive arrangement (3) common to all the poles, to the driving plunger (12) and a contact force spring (32) which is arranged substantially parallel to the direction of movement of the driving plunger (12) and also a housing (16) which supports the lever arrangement and the contact force spring (32),
characterised in that the lever arrangement comprises two toggle levers (21, 22) of which the one (21) is connected in an articulated manner with the driving plunger (12) of the vacuum switching tube (10) and the other (22) is connected in an articulated manner with a support lever (25) which at its one end is swing-mounted on the housing (16), at its other end is connected with the contact force spring (32) and in its rest position occupies a position extending substantially at right angles to the direction of movement of the driving plunger (12), whilst the toggle levers (21, 22) in the ON-position of the vacuum switch (1) are close to their stretched position.

2. Vacuum switch according to claim 1,
characterised in that the toggle lever (22) connected with the support lever (25) is extended beyond a toggle joint pin (23) connecting the toggle levers (21, 22) and in that the projecting lever portion (36) formed in this way is designed as a coupling point with an insulating coupling rod (39) which connects the drive arrangement (3) with the pole drive unit (5).

3. Vacuum switch according to claim 2,
characterised in that the projecting lever portion (36) has at least two through-openings (37), arranged at different distances from the end of the one toggle lever (22) that is connected with the support lever (25), for selective insertion of a coupling pin (38) by means of which the drive arrangement (3) is connected with the pole drive unit (5).

4. Vacuum switch according to one of the preceding claims, characterised in that the articulated connection of the one toggle lever (22) with the support lever (25) is established in an adjustable manner and to this purpose there are provided in the support lever (25) an elongated hole (44) for the guidance of a connecting pin (24), an eye bolt (40) through which the connecting pin (24) passes and nuts (42) determining the position of the eye bolt (40) in relation to the support lever (25).

5. Vacuum switch according to one of the preceding claims, characterised in that arranged in the housing (16) of the pole drive unit (5) as an abutment of the support lever (25) in its rest position and at the same time as an abutment for the one end of the contact force spring (32), formed as a helical compression spring, there is a cross-piece (33) which is provided with a through-opening for a tension rod (30) which connects the opposite end of the contact force spring (33) with the support lever (25).

## Revendications

1. Interrupteur multipolaire à vide (1) comportant un tube interrupteur à vide (10) ayant un poussoir d'entraînement (12) mobile en ligne droite, pour chaque pôle et une unité d'entraînement de pôle (5) associée à chaque tube interrupteur à vide (10), un dispositif à leviers pour envoyer la force d'entraînement mise à disposition par un dispositif d'entraînement (3) commun à tous les pôles au poussoir d'entraînement (12) et un ressort (32) produisant la force de contact et qui est disposé à peu près parallèlement à la direction de déplacement du poussoir d'entraînement (12), ainsi qu'un boîtier (16) d'appui du dispositif à leviers et du ressort (32) produisant la force de contact, caractérisé par le fait que le dispositif à leviers comprend deux leviers à genouillère (21,22), dont l'un (21) est articulé au poussoir d'entraînement (12) du tube interrupteur à vide (10) et dont l'autre (22) est articulé à un levier d'appui (25), qui, par l'une de ses extrémités, est monté basculant sur le boîtier (16) et est relié, par son autre extrémité, au ressort (32) produisant la force de contact et prend, dans sa position de repos, une position qui s'étend approximativement perpendiculairement à la direction de déplacement du poussoir d'entraînement (12), tandis que les leviers à genouillère (21,22) se trouvent, lorsque l'interrupteur à vide (1) est dans la position de fonctionnement, près de leur position déployée.

2. Interrupteur à vide selon la revendication 1, caractérisé par le fait que le levier à genouillère (22), qui est relié au levier d'appui (25), se prolonge au-delà d'un axe d'articulation à genouillère (23), qui relie les leviers à genouillère (21,22) et que la partie saillante (36) du levier, qui est ainsi formée, est agencée sous la forme d'un point d'accouplement avec une barre d'accouplement isolante (39), qui relie le dispositif d'entraînement (30) à l'unité (35) d'entraînement du pôle.

3. Interrupteur à vide suivant la revendication 2, caractérisé par le fait que la partie saillante (36) du levier comporte au moins deux ouvertures de passage (37), qui sont à des distances différentes de l'extrémité, reliée au levier de support (25), d'un levier à genouillère (22), et qui permettent l'insertion au choix d'un axe d'accouplement (38), par lequel le dispositif d'entraînement (3) est relié à l'unité (5) d'entraînement du pôle.

4. Interrupteur à vide suivant l'une des revendications précédentes, caractérisé par le fait que la liaison articulée d'un levier à genouillère (22) avec le levier de support (25) est agencée de manière à être réglable et à cet effet il est prévu, dans le levier de support (25), une boutonnière (44) de guidage d'un axe de liaison (24), un piton vissé (40) traversé par l'axe de liaison (24) et des écrous (42) qui déterminent la position du piton vissé (40) par rapport au levier d'appui (25).

5. Interrupteur à vide suivant l'une des revendications précédentes, caractérisé par le fait que dans le boîtier (16) de l'unité (5) d'entraînement du pôle est prévu, en tant que butée pour le levier d'appui (25) dans sa position de repos et simultanément en tant que butée pour une extrémité du ressort (32) produisant la force de contact, qui est agencé sous la forme d'un ressort hélicoïdal de compression, une pièce transversale (33), qui comporte une ouverture de passage pour une barre de traction (30), qui relie l'extrémité opposée du ressort (33) appliquant la force de contact au levier d'appui (25).
